# EUROPÄISCHE PATENTSCHRIFT

(11) **EP 0 432 344 B1**
(45) Veröffentlichungstag und Bekanntmachung des Hinweises auf die Patenterteilung: **01.03.1995**
(21) Anmeldenummer: 90106965.8
(22) Anmeldetag: 11.04.1990
(51) Int. Cl.: B65D 8/22, B65D 8/02, B65D 17/50, B65D 23/10

(54) **Packung für fliessfähiges Füllgut mit umlaufender Naht**
Package for flowable material having a continuous peripheral seam
Emballage ayant une jointure périphérique continue pour matières fluides

(30) Priorität: 02.12.1989 DE 3939970
(43) Veröffentlichungstag der Anmeldung: 19.06.1991
(73) Patentinhaber: Tetra Laval Holdings & Finance SA, 1009 Pully (CH)
(72) Erfinder: Reil, Wilhelm, D-6140 Bensheim (DE); Deutschbein, Ulrich, D-6109 Mühltal (DE); Knobloch, Gerd, D-6103 Griesheim (DE); Liebram, Udo, D-6102 Pfungstadt (DE)
(74) Vertreter: Weber, Dieter, Dr.

(56) Entgegenhaltungen:
- EP-A- 0 274 742
- GB-A- 928 448
- GB-A- 1 129 877
- US-A- 3 082 927
- US-A- 3 441 168

## Beschreibung

Die Erfindung betrifft eine Packung für fließfähiges Füllgut mit einen Tubus bildenden Seitenwänden, mit einem Boden und einer ein zum Ausgießen und/oder zur Aufnahme einer Verschließeinrichtung geeignetes Loch aufweisenden Oberwand, wobei alle Teile der Packung aus verformbarem Kunststoff, vorzugsweise einem Thermoplast, bestehen, eine aus den Seitenwänden der Packung herausstehende Naht aus zwei miteinander verschweißten Stegen gebildet ist, die die Packung in einer Ebene liegend, welche parallel zur Längsmittelachse des Tubus angeordnet ist, umzieht und die im Bereich des Bodens in einer Vertiefung verlaufend angeordnet ist, wobei die Packung im Bereich des Bodens und der Oberwand durch Ebenen begrenzt ist, die Naht im Bereich der Oberwand derart verläuft, daß sie durch das Loch unterbrochen ist, und das Loch im Oberboden von einem im wesentlichen senkrecht hochstehenden, teilzylindermantelförmigen Rand umgeben ist.

Für Flüssigkeiten sind zahlreiche Arten von Packungen bekannt, bei denen aber zu einem großen Anteil wenigstens die einen Tubus bildenden Seitenwände aus mit Kunststoff beschichtetem Papier bestehen.

Eine Packung der eingangs bezeichneten Art ist aus der GB-A-928448 bekannt. Durch die Flaschenform dieser bekannten Packung zieht sich vom Hauptkörper der Packung ein sich konusförmig nach oben verengender Oberteil zu dem ein Loch freilassenden Rand. Dieser Rand schließt nach außen und oben durch eine Kante ab, durch welche man eine Ebene legen kann, die senkrecht zu derjenigen Ebene liegt, in welcher die miteinander verschweißten Stege der Naht angeordnet sind. Eine solche flaschenförmige Packung ist schlecht stapelbar.

Weiterhin sind aus der GB-A-1,129,877 Packungen bekannt, bei denen der Boden im Querschnitt V-förmig mit zur Mitte nach oben erhabenen Teilen ausgestaltet ist, die ähnlich schräg angestellt sind wie die schräg verlaufenden Teilwände der Oberwand. Dadurch ruht das Gewicht der jeweiligen Packung auf zwei Außenkanten des Bodens, die dadurch übermäßig belastet werden. Ferner können die Packungen nicht gut übereinandergestapelt werden, so daß die Transportmöglichkeiten ungünstig sind. Zwar sollen das schräge Anstellen der Wandhälften von Boden und Oberwand unter gleichem Winkel die Schalenhälften vor ihrem Verbinden zur Packung ineinandersteckbar werden, um das Herstellungsverfahren zu verbessern, die endgültige Packung als Produkt ist aber mit Nachteilen behaftet, wie schlechte Stapelbarkeit, insbesondere der fertigen und gefüllten Packung, und Überlastung der tragenden Kanten im Bodenbereich.

Aufgabe der vorliegenden Erfindung ist es, die bekannte Packung so umzugestalten, daß sie übereinandergestapelt werden kann und gleichwohl die übrigen Vorteile anderer Packungsarten, wie Dichtigkeit, leichte Öffnungsmöglichkeit und Umweltfreundlichkeit, nicht vermissen läßt.

Erfindungsgemäß wird diese Aufgabe dadurch gelöst, daß die Höhe des das Loch umgebenden Randes gleich der Höhe der horizontal angrenzenden Naht ist, daß die Naht und der Rand in einer Vertiefung angeordnet sind und daß das Loch den kleineren Teil der Oberwand einnimmt.

Die Nutzungsmöglichkeiten eines Loches in der Oberwand sind dadurch größer, daß das Loch mit dem erwähnten Rand umgeben ist. Wenn dessen Höhe nun erfindungsgemäß gleich hoch ausgestaltet wird wie die Höhe der angrenzenden Naht, dann liegen diese Oberkanten in einer Ebene parallel zur Begrenzungsebene des Bodens. Diese Flächen können als Stütz- und Standflächen so verwendet werden, daß direkt oder über Zwischenstücke eine Packung gemäß der Erfindung im wesentlichen senkrecht auf der anderen gestapelt werden kann. Außerdem nimmt das Loch weniger als die Hälfte der Fläche der Oberwand ein, so daß Teile der Oberwand in der Höhe der erwähnten Begrenzungsebene zur weiteren Abstützung und Stapelung übereinander angeordneter Packungen beitragen. Durch die Vertiefung, in welcher die umlaufende Naht und der Rand am Loch angeordnet sind, ragen keine für die Öffnungs- und Gießfunktion erforderlichen Einrichtungsteile über die erwähnte Begrenzungsebene hinaus. Damit ist eine einwandfreie Stapelbarkeit der neuen Packung gewährleistet.

Durch den neuen Aufbau mit Tubus und Naht ist die Packung versteift und gleichzeitig flüssigkeitsdicht und damit gut als Massenware herstellbar. Die Teile der Packung bestehen vorzugsweise aus Kunststoffmaterial, welches eine umweltfreundliche Abfallentsorgung nach dem Benutzen und Entleeren der erfindungsgemäßen Packung erlaubt.

Der die Seitenwände darstellende Tubus der Packung kann im Querschnitt rund oder oval sein, vorzugsweise ist die Packung aber quaderförmig.

Zweckmäßig ist es gemäß der Erfindung ferner, wenn die Seitenwände einen im Querschnitt viereckigen Tubus bilden, der vorzugsweise gerundete Kanten hat, und wenn die Naht längs der Diagonalen der Oberwand verläuft. Das Loch liegt ebenfalls in einer Vertiefung in der Oberwand und zwar in der Nähe der äußeren Kante der Oberwand. Im Falle eines viereckigen Tubus, dessen Querschnitt beispielsweise ein Quadrat oder ein Rechteck ist, durchzieht die Naht diese Packung diagonal derart, daß die Oberwand vorzugsweise in zwei Hälften geteilt wird, und außerdem verläuft die Naht quer durch das Loch. Für das Entleeren ist es wichtig, daß das Füllgut nach dem Öffnen ungestört ausgegossen werden kann, und deshalb ist die Packung so gestaltet, daß die Naht sich nicht quer durch das Loch hindurch fortsetzt, sondern nur außerhalb desselben an der Oberwand verläuft, im Bereich des Loches also unterbrochen ist. Vorzugsweise ist die Naht in einem geringen Abstand von z.B. jeweils 1 mm bis 10 mm und vorzugsweise 3 bis 7 mm von der jeweiligen Außenkante des Loches nach außen mit geringerer Höhe ausgebildet, z.B. um 1 % bis 30 %, vorzugsweise 10 % bis 20 % der Höhe der übrigen Naht verkürzt bzw. gestaucht, so daß der Hersteller Platz genug hat, geeignete Maßnahmen für einen praktischen Verschluß des Loches und Anbringen einer Ausgießeinrichtung vorzunehmen. Nachfolgend wird ein Öffnungsstück beschrieben, welches zur Bildung der Ausgießeinrichtung an den Rand des Loches in der Oberwand angesiegelt wird, und hierfür ist die Naht im Bereich der ganzen Ausgießeinrichtung unterbrochen. Der Rand um das Loch in der Oberwand herum übernimmt dort, wo die Naht unterbrochen - also nicht vorhanden - ist, die Versteifung der Packung. Die Naht setzt also praktisch an diesem Rand des Loches in der Oberwand an, vorzugsweise auf beiden Seiten des Loches in der Oberwand, so daß eine hervorragende Steifigkeit der Oberwand auch im Bereich der Ausgießeinrichtung vorhanden ist.

Trotz des viereckigen Querschnittes des Packungstubus können dessen Kanten als abgerundet angesehen werden, so daß die Packung ein ansprechendes Äußeres gewinnt und zum platzsparenden Transport und besseren Stapeln der gefüllten Packung in Sammelgebinden die Naht nicht stört, welche ja parallel zur Tubuslängsachse außen an zwei gegenüberliegenden Seitenwänden verläuft. Wenn die Naht nur so hoch ist wie die Rundung der Tubuskante an den Seitenwänden bemessen ist, dann wird die Naht an zwei gegenüberliegenden Kanten des Seitenwandtubus in diesem durch die Abrundung freigewordenen Raum aufgenommen. Würde man bei einem solchen viereckigen Tubus geometrisch große Ebenen in die äußere Oberfläche der vier Seitenwände legen, dann würde auch die Naht nicht über den von diesen vier Ebenen aufgespannten Raum hinausragen. Damit aber sind einwandfrei stapelbare und auch in Sammelgebinden platzsparende Anordnungen der erfindungsgemäßen Packungen möglich.

Bekannt sind kalt verformbare und warm verformbare Kunststoffmaterialien, welche alle zur Herstellung der erfindungsgemäßen Packung geeignet sind. Vorzugsweise sollte das Kunststoffmaterial der Packung nach der Erfindung tiefziehfähig sein, insbesondere ein thermoplastischer Kunststoff, wie z.B. Polypropen. Als thermoplastischer Kunststoff kann beispielsweise auch PVC dienen, und Polypropen ist in der Technik weitgehend auch als Polypropylen bekannt. Die erfindungsgemäße Packung besteht dann aus einwandfrei wiederaufarbeitbaren Teilen und Materialien (im Gegensatz zu Verbundmaterialien). Bei einer besonders bevorzugten Ausführungsform kann man das Kunststoffmaterial, z.B. das Polypropen, auch füllen, wobei als Füllstoffe hier an Kreide, Glimmer, Talkum, Gips oder dergleichen gedacht ist. In der Praxis haben sich Füllgrade von etwa 70 % als günstig erwiesen. Es hat sich gezeigt, daß derartige gefüllte Kunststoffmaterialien einerseits leicht verrottbar sind, natürlich auch ohne weiteres und nach einfachen Methoden wieder aufgearbeitet bzw. rezykliert werden können und andererseits die Eigenschaften eines Kunststoffes nicht beeinträchtigen, so daß derartige gefüllte Kunststoffmaterialien insbesondere tiefziehfähig und auch siegelfähig sind.

Vorteilhaft ist es erfindungsgemäß ferner, wenn wenigstens zwei Seitenwände je eine Vertiefung als in das Volumen hineinragende Griffmulde aufweisen. Eine solche Mulde kann mit einem Thermoplast verhältnismäßig einfach hergestellt werden, entweder durch Kaltverformung oder durch das übliche Tiefziehverfahren. Die Griffmulden ersetzen einen an die Packung außen angesetzten Griff. Dadurch kann die Außenkontur der Packung stapelfreundlich ausgebildet werden. Außerdem kann die Mulde eine solche Gestalt bekommen, daß das Volumen des Behälters selbst nicht wesentlich beeinträchtigt bzw. verringert wird. Werden die Griffmulden für eine Packung mit quaderförmigem Tubus vorgesehen, dann ordnet man diese am besten beidseitig einer Längskante zwischen zwei Seitenwänden an, welche parallel zur Längsmittellinie der Packung liegt und durch die Ebene mit der Naht verläuft. Nach "hinten" enden die Griffmulden dann weich auslaufend in der beschriebenen Außenlängskante und befinden sich etwa in der oberen Hälfte einer Packung; bei Packungen mit kleinerem Volumen von beispielsweise 1/2 Liter oder 1/4 Liter etwa in der Mitte der Seitenwand bezüglich ihrer Höhe. Nach "vorn" hin, wo das Loch mit der Ausgießeinrichtung angeordnet ist, endet die jeweilige Griffmulde (selbstverständlich in erheblichem Abstand von der Ausgießeinrichtung) etwa im Bereich einer Längsseitenkante des Tubus, welche man die "mittlere Längsseitenkante" nennen könnte, weil sie nicht die vordere Längsseitenkante ist, die unter der Gießkante neben der Ausgießeinrichtung liegt, und auch nicht die hintere Längsseitenkante ist, die vorstehend beschrieben wurde. Durch zwei dieser mittleren Längsseitenkanten könnte man sich wieder eine Ebene gelegt denken, und dann würde diese Ebene senkrecht auf der oben genannten Ebene stehen, welche durch die Naht läuft.

Zweckmäßig ist die Erfindung weiterhin dadurch ausgestaltet, daß das Loch in der Oberwand durch eine Ausgießeinrichtung verschließbar ist, welche ein separates, in das Loch in der Oberwand eingesetztes und in der Oberwand verschweißtes Öffnungsstück aus verformbarem Kunststoff aufweist. Die Herstellung einer solchen Packung ist dann besonders einfach, denn der aus dem verformbaren Kunststoff hergestellte Tubus mit Boden und Oberwand braucht dann lediglich mit einem Loch in der Oberwand geformt zu werden, in welches als Ausgießeinrichtung ein entsprechend gestaltetes Öffnungsstück eingeschweißt wird. Dieses Öffnungsstück kann separat vorgefertigt und mit hoher Leistung (Stückzahl pro Zeiteinheit) in das Loch in der Oberwand der Packung eingesetzt und dort verschweißt werden.

Dabei ist es besonders günstig, wenn das Öffnungsstück der Ausgießeinrichtung ein Unterteil und ein über ein Scharnier mit diesem verbundenes Verschlußteil aufweist. Eine solche Ausgestaltung vereinfacht das Öffnungsstück in besonderer Weise. Über ein Scharnier verbundene Funktionsteile können leicht hergestellt und montiert werden. Dies gelingt sogar mit den unterschiedlichsten Materialien, wobei vorzugsweise als Material für das Öffnungsstück erfindungsgemäß verformbarer Kunststoff ist. Das Unterteil wird dann in der beschriebenen Weise in das Loch in der Oberwand der Packung eingeschweißt, und das Verschlußteil ist einerseits über das Scharnier mit dem Unterteil und andererseits über eine Schweißlinie mit diesem verbunden.

Erfindungsgemäß ist nämlich vorgesehen, daß das Unterteil längs einer die Ausgießöffnung vorgebenden Schweißlinie mit dem Verschlußteil versiegelt ist und das Öffnungsstück eine die Ausgießöffnung aufnehmende becherförmige Vertiefung aufweist. Durch die genannte Schweißlinie ist also das Unterteil mit dem Verschlußteil so verbunden, daß bei fertiggestellter, gefüllter und noch nicht geöffneter Packung beide Teile des Öffnungsstückes, nämlich das Unterteil und das Verschlußteil, wie ein Stück das Loch in der Oberwand der Packung verschließen und gegebenenfalls flüssigkeitsdicht verschlossen halten. Beide, das Unterteil wie auch das Verschlußteil, haben die erwähnte becherförmige Vertiefung, so daß zusätzlich zu der Klebe- bzw. Siegelkraft zwischen dem Lochrand in der Oberwand der Packung und dem Unterteil auch eine gewisse formschlüssige Verbindung zwischen Oberwand und Öffnungsstück gegeben ist. Reißt man nun zum Öffnen das Verschlußteil hoch, dann wird in die Schweißlinie die Reißkraft so eingeleitet, daß das innerhalb der Schweißlinie liegende Aufreißstück am Verschlußteil haften bleibt und aus dem Unterteil so herausgerissen wird, daß sich - also durch den Verlauf der Schweißlinie bestimmt - die Ausgießöffnung ergibt. Hierdurch ist eine klar definierte Öffnung geschaffen, die leicht hergestellt und vom Endverbraucher nach dem erstmaligen Öffnen sogar wieder verschlossen werden kann.

Vorteilhaft ist es gemäß der Erfindung ferner, wenn das Öffnungsstück längs des Randes des Loches in der Oberwand angeschweißt ist. Dies ist die vorstehend schon angedeutete Maßnahme zur praktischen Befestigung des vorgefertigten Öffnungsstückes nach dessen Einsetzen in das Loch der Oberwand.

Bei weiterer vorteilhafter Ausgestaltung der Erfindung weist das Verschlußteil eine die Gießfläche des Unterteiles abdeckende Platte mit Greifspitze auf. Das Öffnungsstück ist mit anderen Worten so ausgestaltet, daß sein Unterteil eine die Ausgießöffnung umgebende Gießfläche hat, welche zweckmäßig an der vordersten Spitze oder Kante als Gießkante fungiert. Diese im allgemeinen etwa ebene Gießfläche sollte - nicht zuletzt auch hygienischen Gründen - nach dem Wiederverschließen bis zum zweiten oder dritten Ausgießvorgang abgedeckt sein. Diese Abdeckung erfolgt durch die Platte des Verschlußteiles, welche ebenso wie die Gießfläche die becherförmige Vertiefung des Öffnungsstückes umgreift. Die Platte weist in Richtung des Gießstrahles, also zur vorderen Längsseitenkante der Packung hin eine Spitze auf, welche der Endbenutzer zum Ergreifen des Verschlußteiles und Hochreißen desselben verwenden kann. Diese Spitze kann man auch als Greifhilfe verstehen.

Weitere Vorteile, Vorteilhafte Merkmale und Anwendungsmöglichkeiten der vorliegenden Erfindung ergeben sich aus der folgenden Beschreibung bevorzugter Ausführungsbeispiele in Verbindung mit den Zeichnungen. Es zeigen:
- Figur 1: perspektivisch die Packung mit dem Loch in der Oberwand mit hochstehendem Rand, wobei der Betrachter auf die mittlere Längsseitenkante blickt, die hintere Längsseitenkante rechts und die vordere Längsseitenkante links sieht,
- Figur 2: ebenfalls perspektivisch die Packung, jedoch mit eingesetzter und geöffneter Ausgießeinrichtung, die in der Oberwand der Packung vorn angeordnet ist, vorzugsweise als Packung mit einem Volumen von 2 Liter,
- Figur 3: die Draufsicht auf die Packung gemäß Figur 1,
- Figur 4: die Seitenansicht der Packung nach dem Öffnen im Zustand der Figur 2,
- Figur 5: eine Rückansicht der Packung, wenn man in Figur 1 von der hinteren Längsseitenkante nach vorn in Richtung Ausgießeinrichtung blickt,
- Figur 6: eine Draufsicht auf die Packung mit geschlossenem Öffnungsstück, wobei der Betrachter im vorderen Bereich der Oberwand, auf welche er blickt, die Greifspitze sieht,
- Figur 7: eine Querschnittsansicht entlang der Linie VII-VII der Figur 3,
- Figur 8: eine abgebrochene Querschnittsansicht entlang der Linie VIII-VIII der Figur 3, allerdings nur vom oberen Teil der Packung, wie dies auch in Figur 7 gezeigt ist,
- Figur 9: eine Ansicht entlang der Linie IX-IX der Figur 6,
- Figur 10: eine Einzelansicht gemäß dem strichpunktierten Kreis in Figur 9,
- Figur 11: eine ähnliche vergrößerte Einzelansicht wie in Figur 10, jedoch nach dem Aufreißen des Verschlußteiles, und
- Figur 12: eine schematische Seitenansicht des geöffneten Öffnungsstückes, wobei das Verschlußteil um das Scharnier um 90° herumgeschwenkt ist und vertikal aus der Oberwand der Packung heraussteht, wenn das Unterteil als horizontal in der Packungsoberwand liegend angenommen wird.

Die bei den hier beschriebenen bevorzugten Ausführungsformen verwendete Packung ist für Milch, Säfte oder dergleichen gedacht.

Die jeweilige Packung besteht aus einem im Querschnitt viereckigen Tubus 1 mit vier Seitenwänden 2, 3, 4, denn die vierte Seitenwand ist in keiner Zeichnung dargestellt. Man kann sie sich aber der Seitenwand 3 diametral gegenüberliegend vorstellen. Die vier Seitenwände 2 bis 4 sind durch Längsseitenkanten voneinander getrennt, welche alle parallel zur Längsmittellinie 5 der Packung liegen. Es handelt sich hier um die vordere Längsseitenkante 6, die hintere Längsseitenkante 7 und die beiden mittleren Längsseitenkanten 8, die einander diametral zwischen der vorderen 6 und der hinteren Längsseitenkante 7 gegenüberliegen. In Figur 4 sind die mittleren Längsseitenkanten durch einen Strich angedeutet, in Wirklichkeit sind aber alle Längsseitenkanten gerundet, weshalb insbesondere bei den perspektivischen Darstellungen keine scharfe Linie 8 erkennbar ist. Der Leser versteht aber ohne weiteres, daß vier ebene Seitenwände 2 bis 4 von vier - vorzugsweise gerundeten - Kanten 6-8 umgeben bzw. durch diese voneinander getrennt sind. Der Tubus wird auf seiner Unterseite durch einen nicht näher bezeichneten Boden und auf seiner Oberseite durch die Oberwand 9 begrenzt, wobei Boden und Oberwand jeweils in einer Ebene liegen.

Bei der ersten Ausführungsform der Flüssigkeitspackung erkennt man die Ebene der Oberwand 9 deutlich, schon weil das Loch 13 nach den Figuren 1 und 3 und auch die Ausgießeinrichtung 10 nur einen kleinen Teil, vorzugsweise weniger als die Hälfte der Oberwand 9 einnimmt, beispielsweise eine Fläche von 5 bis 30 %, vorzugsweise 10 bis 20 %.

Alle Teile 1 bis 10 der Packung bestehen aus tiefziehfähigem Kunststoff. Aus Figur 5 erkennt man die Außenkontur, welche im wesentlichen quaderförmig mit ebener Oberwand 9 ist. Damit keine Teile aus der Außenkontur wesentlich herausstehen und damit eine gute Stapelbarkeit und Umverpackung möglich ist, sind sowohl im Boden als auch der Oberwand 9 nutenförmige Vertiefungen 11 vorgesehen, in denen eine Naht 12 verläuft, die im wesentlichen senkrecht aus der Ebene der Oberwand 9 bzw. des Bodens heraussteht. Diese Naht 12 umzieht den gesamten Quader bzw. Tubus 1 der Packung, setzt sich also längs der vorderen 6 und hinteren Längsseitenkante 7 derart fort, daß durch die übrigens doppelwandige Naht 12, wie aus Figur 8 besonders deutlich hervorgeht (zwei Nahtteile 12' und 12'') - eine Ebene gelegt werden kann, welche bei den hier gezeigten Ausführungsformen den Quader der Packung exakt halbiert. Bei der perspektivischen Darstellung der Figuren 1 und 2 blickt man ebenso wie bei der Seitenansicht der Figur 4 senkrecht auf diese Ebene, in welcher die Naht 12 wie ein Rahmen angeordnet ist, der auch die Packung versteift, während man in Figur 5 in Richtung dieser Ebene und damit auch auf die Kante der Naht 12 blickt. Von der Oberwand 9 her gesehen verläuft die Naht 12 von einer Ecke zu der gegenüberliegenden längs der Diagonalen - wie dies auch beim Boden der Fall ist - im Falle der Oberwand 9 jedoch durch das Loch 13 bzw. die Ausgießeinrichtung 10 unterbrochen. Längs der vorderen und hinteren Längsseitenkante 6 und 7 kann die Naht 12, ohne daß sie irgendwie umgelegt und auf die äußere Oberfläche geheftet ist -senkrecht herausstehen, ohne über die Außenkontur des Quaders herauszustehen, denn die Längsseitenkanten 6 bis 8 des Tubus 1 sind gerundet, und in diesem durch die Rundung entstehenden Raum verläuft die Naht 12. Durch die Rundungen der Längsseitenkanten 6 bis 8 einerseits und durch die nutenförmigen Vertiefungen 11 im Boden und in der Oberwand der Packung andererseits verläuft die Naht 12 innerhalb der Außenkontur der Packung.

Besonders deutlich sieht man aus Figur 3, daß die Naht 12 durch das Loch 13 in der Oberwand 9 unterbrochen ist. Mit anderen Worten endet die über die Oberwand 9 geradlinig verlaufende Naht 12 vor dem Rand 14 des Loches 13, entfällt im Bereich des Loches, weil hier kein Material vorliegt, und setzt sich auf der gegenüberliegenden Seite hinter dem Loch 13 wieder fort. In Bereichen neben dem Loch, die in den Figuren 7 und 9 zu erkennen sind und mit 15 bezeichnet sind, ist die Höhe der Naht 12 um 5 bis 30 %, vorzugsweise um 10 bis 15 % der Gesamthöhe der Naht 12 verringert. Dadurch kann ein das Loch 13 überdeckendes Öffnungsstück 16 eingesetzt, befestigt und so angeordnet werden, daß auch die das Öffnungsstück 16 aufweisende Ausgießeinrichtung 10 die äußere Kontur der Packung nicht überragt.

Zu diesem Zweck ist in der Oberwand 9, in welcher sich die Ausgießeinrichtung 10 befindet, ein erweiterter Teil 17 der sonst nutenartigen Vertiefung 11 vorgesehen, wobei dieser Teil 17 der Vertiefung 11 so verbreitert ist, daß er nicht nur das Loch 13 sondern auch die dort eingesetzte und befestigte Ausgießeinrichtung 10 umgibt. Mit anderen Worten ist die Ausgießeinrichtung 10 mit ihrem Öffnungsstück 16 derart angeordnet, daß sie vertieft in diesem Teil 17 liegt und auch nicht über die äußere Oberfläche der Oberwand 9 hinausragt.

Aus den Figuren 1 und 2 sieht man deutlich eine als Griffmulde ausgebildete weitere Vertiefung 18. Eine solche Griffmulde ist auch bei der zweiten Ausführungsform gemäß den Figuren 13 bis 18 zu denken, wenngleich sie dort nicht ausdrücklich dargestellt ist.

Bei einer Packung mit einem Volumen von beispielsweise 2 Liter ist die die Griffmulde vorgebende Vertiefung 18 in der oberen Hälfte der jeweils hinteren Seitenwand 3 bzw. 4 angeordnet, wodurch die greifende Unterstützung der Packung durch den Endverbraucher recht nahe am Schwerpunkt erfolgt, so daß das Ausgießen sehr bequem und leicht wird.

Die die Vertiefung 18 (Griffmulde) umgebende Fläche auf der Seitenwand 3 und auch die auf der mit dieser zusammenhängenden, benachbarten Seitenwand 4 kann für einen Druck vorgesehen sein.

Die Ausgießeinrichtung 10 ist ein separates, in das Loch 10 in der Oberwand 9 eingesetztes und längs des Randes 14 des Loches 13 in der Oberwand 9 verschweißtes Öffnungsstück 16. Um dieses genauer zu beschreiben, werden am besten zunächst die Figuren 3 und 7 betrachtet. Aus diesen erkennt man die durch das Loch 13 in der Oberwand 9 unterbrochene Naht 12, welche (gemäß besonders deutlicher Darstellung in Figur 8) aus den beiden, miteinander verschweißten Stegen 12', 12'' besteht und in der Vertiefung 11 bzw. der verbreiterten Vertiefung 17 verläuft.

Zur Bildung der Ausgießeinrichtung 10, wie sie im Prinzip bei beiden hier gezeigten Ausführungsformen ausgestaltet ist, betrachtet man am besten die Figuren 6, 9 und 12. Die Ausgießeinrichtung besteht also aus dem in das Loch 13 längs seines ringförmigen Randes 14 eingeschweißten Öffnungsstück 16. Figur 9 zeigt deutlich den durch eine dickere Linie veranschaulichten, ringförmig ausgebildeten Schweißbereich 19 zwischen Öffnungsstück 16 und Loch 13. Der teilzylindermantelförmige Ring 14, welcher der Rand des Loches 13 ist, bildet einen Teil dieser Schweißfläche 19, denn letztere setzt sich auch auf der Oberwand 9 und den Ausnehmungen 15 oben auf der Naht 12 hinweg fort.

Dieses in das Loch 13 der Oberwand 9 längs der Fläche 19 verschweißte Öffnungsstück 16 besteht seinerseits aus einem Unterteil 20 und einem über ein Scharnier 22 mit diesem verbundenes Verschlußteil 21. Zur deutlicheren Darstellung des Scharniers 22 wirft man am besten einen Blick auf Figur 12.

Das Öffnungsstück 16, d.h. sowohl das Unterteil 20 als auch das Verschlußteil 21, weist eine becherförmige Vertiefung 23 auf, wie in der Querschnittsansicht der Figuren 9 und 12 gut sichtbar ist. Im "Boden dieses Bechers" verläuft eine die letztlich gewünschte Ausgießöffnung 24 vorgebende Schweißlinie 25.

Blickt man auf die geschlossene Ausgießeinrichtung 10 gemäß Figur 6, dann sieht man dort gestrichelt die Schweißlinie 25, welche zur Vorderspitze der Ausgießeinrichtung 10 hin tatsächlich mit einer Spitze 26 ausgestattet ist, um nämlich die nachfolgend noch beschriebenen Aufreißkräfte auf einen Punkt an der Schweißlinie zu konzentrieren und dadurch die Einleitung der Aufreißkraft an die richtige Stelle zu bringen. Durch die Einzelansicht X in Figur 9, welche in den Figuren 10 und 11 deutlicher herausgezeichnet ist, erkennt man einen Teil der Schweißlinie 25 im Querschnitt. Vor dem Aufreißen umgibt die Schweißlinie 25 das Ausreißstück 27, welches am Verschlußteil 21 nach dem Aufreißen haften bleibt und dadurch im Unterteil 20 die Ausgießöffnung 24 vorgibt.

In Draufsicht der geschlossenen Packung gemäß Figur 6 sieht man im Bereich des erweiterten Teils 17 der Vertiefung 11 in der Oberwand 9 von der allgemein mit 10 bezeichneten Ausgießeinrichtung auf die äußere Oberfläche des Verschlußteiles 21 mit der becherförmigen Vertiefung 23, wobei das die etwa kreisförmig ausgestaltete becherförmige Vertiefung 23 umgebende Feld des Verschlußteils 21 als ebene Platte 28 ausgebildet ist, die vorn mit einer Greifspitze 29 versehen ist. Figur 9 zeigt für die erste Ausführungsform deutlich, daß diese Greifspitze 29 der Platte 28 über die sogenannte Gießfläche 30 mit Gießkante 31 abdeckend übersteht.

Im Betrieb findet der Endverbraucher die in den Figuren 6 und 9 gezeigte Packung mit verschlossener Ausgießeinrichtung 10 vor. Zum Öffnen ergreift er die Greifspitze 29 des Verschlußteils 21 und zieht dieses in Richtung des gebogenen Pfeils 32 (Figuren 10 und 12) hoch. Durch die Schweißlinie 25 wird die Zugkraft auf die Spitze 26 konzentriert, weshalb die Schweißlinie 25 zugleich auch die Aufreißlinie wird, die nach dem Aufreißen letztlich die Ausgießöffnung 24 freigibt. Der Riß längs dieser Schweißlinie 25 erfolgt in der schematisch in Figur 4 dargestellten Weise so, daß vom Unterteil 20 das Ausreißstück 27 abgerissen und über den restlichen Teil der Schweißlinie 25 am Verschlußteil 21 hängenbleibend hochgerissen wird. Dabei klappt das Verschlußteil gemäß Darstellung der Figur 12 bei seiner Bewegung in Richtung des gebogenen Pfeiles 32 um das Scharnier 22 in die beispielsweise aufrechte Stellung. In dieser ist die Ausgießöffnung 24 freigelegt, denn das Ausreißstück 27 hängt am Verschlußteil 21. Der Ausgießvorgang kann beginnen. Es ist für beide Ausführungsformen der Zustand nach Figur 2 erreicht. Beim Kippen der Packung strömt das Füllgut über die Gießfläche 30 und löst sich längs der Gießkante 31 in klar definierbarem Strahl ab.

Zum Wiederverschließen braucht das Verschlußteil 21 nur in Richtung entgegen dem gebogenen Pfeil 32 (Figur 12) wieder heruntergeklappt zu werden.

## Patentansprüche

1. Packung für fließfähiges Füllgut mit einen Tubus bildenden Seitenwänden (2-4), mit einem Boden und einer ein zum Ausgießen und/oder zur Aufnahme einer Verschließeinrichtung geeignetes Loch (13) aufweisenden Oberwand (9), wobei alle Teile (1-9) der Packung aus verformbarem Kunststoff, vorzugsweise einem Thermoplast, bestehen, eine aus den Seitenwänden (2-4) der Packung herausstehende Naht (12) aus zwei miteinander verschweißten Stegen (12', 12'') gebildet ist, die die Packung in einer Ebene liegend, welche parallel zur Längsmittelachse (5) des Tubus (1) angeordnet ist, umzieht und die im Bereich des Bodens in einer Vertiefung (11) verlaufend angeordnet ist, wobei die Packung im Bereich des Bodens und der Oberwand (9) durch Ebenen begrenzt ist, die Naht (12) im Bereich der Oberwand (9) derart verläuft, daß sie durch das Loch (13) unterbrochen ist, und das Loch (13) im Oberboden (9) von einem im wesentlichen senkrecht hochstehenden, teilzylindermantelförmigen Rand (14) umgeben ist, dadurch gekennzeichnet, daß die Höhe des das Loch (13) umgebenden Randes (14) gleich der Höhe der horizontal angrenzenden Naht (12) ist, daß die Naht (12) und der Rand (14) in einer Vertiefung (12, 17) angeordnet sind und daß das Loch (13) den kleineren Teil der Oberwand (9) einnimmt.

2. Packung nach Anspruch 1, dadurch gekennzeichnet, daß die Seitenwände (2-4) einen im Querschnitt viereckigen Tubus (1) bilden, der vorzugsweise gerundete Kanten (6-8) hat, und daß die Naht (12) längs der Diagonalen der Oberwand (9) verläuft.

3. Packung nach Anspruch 1 oder 2, dadurch gekennzeichnet, daß wenigstens zwei Seitenwände (3, 4) je eine Vertiefung (18) als in das Volumen hineinragende Griffmulde aufweisen.

4. Packung nach einem der Ansprüche 1 bis 3, dadurch gekennzeichnet, daß das Loch (13) in der Oberwand (9) durch eine Ausgießeinrichtung (10) verschlossen ist, welche ein separates, in das Loch (13) in der Oberwand (9) eingesetztes und (bei 19) in der Oberwand (9) verschweißtes Öffnungsstück (16) aus verformbarem Kunststoff aufweist.

5. Packung nach Anspruch 4, dadurch gekennzeichnet, daß das Öffnungsstück (16) der Ausgießeinrichtung (10) ein Unterteil (20) und ein über ein Scharnier (22) mit diesem verbundenes Verschlußteil (21) aufweist (Figuren 9 bis 12).

6. Packung nach Anspruch 4 oder 5, dadurch gekennzeichnet, daß das Unterteil (20) längs einer die Ausgießöffnung (24) vorgebenden Schweißlinie (25) mit dem Verschlußteil (21) versiegelt ist und das Öffnungsstück (16) eine die Ausgießöffnung (24) aufnehmende becherförmige Vertiefung (23) aufweist (Figur 9, 12).

7. Packung nach einem der Ansprüche 4 bis 6, dadurch gekennzeichnet, daß das Öffnungsstück (16) längs des Randes (14) (und längs der Fläche 19) des Loches (13) in der Oberwand (9) angeschweißt ist (Figur 9).

8. Packung nach einem der Ansprüche 5 bis 7, dadurch gekennzeichnet, daß das Verschlußteil (21) eine die Gießfläche (30) des Unterteiles (20) abdeckende Platte (28) mit Greifspitze (29) aufweist.

9. Packung nach einem der Ansprüche 1 bis 8, dadurch gekennzeichnet, daß die Vertiefung (11) im Querschnitt nutenförmig ist und daß ein erweiterter Teil (17) dieser nutenförmigen Vertiefung (11) in der Oberwand (9) das Loch (13) umgibt.

## Claims

1. A pack for flowable contents, having side walls (2-4) which form a tube, and having a top wall (9) which has a hole (13) which is suitable for pouring out and/or receiving a closure device, wherein all parts (1-9) of the pack are made of a deformable plastics material, preferably a thermoplastics material, a seam (12) which projects from the side walls (2-4) of the pack is formed from two bar portions (12', 12'') welded together, the seam embracing the pack in a plane which is arranged parallel to the longitudinal central axis (5) of the tube (1), and which is arranged so that it extends in the region of the bottom in a depression (11), wherein the pack is delimited in the region of the bottom and top wall (9) by planes, the seam (12) extends in the region of the top wall (9) in such a way that it is interrupted by the hole (13), and the hole (13) in the top wall (9) is embraced by a substantially vertically projecting part cylindrical casing-like edge (14), characterised in that the height of the edge (14) which embraces the hole (13) is equal to the height of the horizontally bordering seam (12), that the seam (12) and the edge (14) are arranged in a depression (12, 17), and that the hole (13) occupies the smaller part of the top wall (9).

2. A pack according to claim 1, characterised in that the side walls (2-4) form a tube (1) which is quadrangular in cross-section, and which preferably has rounded edges (6-8), and that the seam (12) extends along the diagonals of the top wall (9).

3. A pack according to one of Claims 1 to 2, characterised in that two side walls (3, 4) at least each have a depression (18) forming a handle mould projecting into the space.

4. A pack according to one of Claims 1 to 3, characterised in that the hole (13) in the top wall (9) is closed by a pouring device (10) which has a separate opening piece (16) of deformable plastics material, the opening piece being inserted into the hole (13) in the top wall (9) and welded (at 19) in the top wall (9).

5. A pack according to Claim 4, characterised in that the opening piece (16) of the pouring device (10) has a bottom part (20) and a closure part (21) which is joined to the bottom part by a hinge (22) (Figures 9 to 12).

6. A pack according to one of Claims 4 or 5, characterised in that the bottom part (20) is sealed to the closure part (21) along a weld line (25) giving the pouring opening (24), and the opening piece (16) has a cup-shaped depression (23) for receiving the pouring opening (24) (Figures 9, 12).

7. A pack according to one of Claims 4 to 6, characterised in that the opening piece (16) is welded along the edge (14) (and along the surface 19) of the hole (13) in the top wall (9) (Figure 9).

8. A pack according to one of Claims 5 to 7, characterised in that the closure part (21) has a plate (28) with a tip (29) for gripping, which plate covers the pouring surface (30) of the bottom part (20).

9. A pack according to Claims 1 to 8, characterised in that the depression (11) is groove-like in cross-section and that a widened part (17) of this groove-like depression (11) embraces the hole (13) in the top wall (9).

## Revendications

1. Emballage pour un produit liquide, comportant des parois latérales (2-4) formant un tube, un fond, ainsi qu'une paroi supérieure (9), présentant un trou (13), permettant le versement et/ou le logement d'un dispositif de fermeture, toutes les pièces (1-9) de l'emballage étant constituées d'un plastique déformable, de préférence un thermoplastique ; où un joint (12), dépassant des parois latérales (2-4) de l'emballage, est constitué de deux traverses (12', 12'') soudées l'une à l'autre, lequel joint entoure l'emballage dans un plan disposé parallèlement à l'axe longitudinal (5) du tube (1), et qui est disposé dans la zone du fond, en courant dans un renfoncement (11) ; l'emballage étant, dans la zone du fond et de la paroi supérieure (9), délimité par des plans, le joint (12) courant dans la zone de la paroi supérieure (9) de façon à être interrompu par le trou (13), et le trou (13) étant, dans le fond supérieur (9), entouré d'un bord (14), pour l'essentiel verticalement relevé, en forme de paroi latérale de cylindre partiel, caractérisé en ce que la hauteur du bord (14) qui entoure le trou (13) est égale à la hauteur du joint horizontal contigu (12) ; que le joint (12) et le bord (14) sont disposés dans un renfoncement (12, 17) ; et que le trou (13) occupe la petite partie de la paroi supérieure (9).

2. Emballage selon la revendication 1, caractérisé en ce que les parois latérales (2-4) forment un tube (1) ayant en section transversale une forme quadrangulaire, lequel tube a de préférence des arêtes arrondies (6-8), et que le joint (12) court le long des diagonales de la paroi supérieure (9).

3. Emballage selon la revendication 1 ou 2, caractérisé en ce qu'au moins deux parois latérales (3, 4) possèdent chacune un renfoncement (18), sous forme d'un creux de préhension pénétrant dans le volume.

4. Emballage selon l'une des revendications 1 à 3, caractérisé en ce que le trou (13) aménagé dans la paroi supérieure (9) est obturé par un dispositif verseur (10), qui comporte une pièce d'ouverture (16) distincte, insérée dans le trou (13) aménagé dans la paroi supérieure (9), et soudé (en 19) dans la paroi supérieure (9), cette pièce d'ouverture étant en un plastique déformable.

5. Emballage selon la revendication 4, caractérisé en ce que la pièce d'ouverture (16) du dispositif verseur (10) possède une pièce inférieure (20) et une pièce de fermeture (21) liée à cette dernière par l'intermédiaire d'une charnière (22) (Figures 9 à 12).

6. Emballage selon la revendication 4 ou 5, caractérisé en ce que la pièce inférieure (20) est, le long d'une ligne de scellement (25) prédéfinissant l'ouverture de versement (24), scellée à la pièce de fermeture (21), et que la pièce d'ouverture (16) comporte un renfoncement (23) en forme d'auge, et recevant l'ouverture de versement (24) (Figures 9, 12).

7. Emballage selon l'une des revendications 4 à 6, caractérisé en ce que la pièce d'ouverture (16) est rapportée par soudage le long du bord (14) (et le long de la surface 19) du trou (13) aménagé dans la paroi supérieure (9) (Figure 9).

8. Emballage selon l'une des revendications 5 à 7, caractérisé en ce que la pièce de fermeture (21) comporte une plaque (28), munie d'une poignée (29), et recouvrant la surface de versement (30) de la pièce inférieure (20).

9. Emballage selon l'une des revendications 1 à 8, caractérisé en ce que le renfoncement (9) a en coupe transversale la forme d'une rainure, et qu'une pièce élargie (17) de ce renfoncement (11) en forme de rainure, aménagée dans la paroi supérieure (9), entoure le trou (13).
